# EUROPÄISCHE PATENTSCHRIFT

(11) **EP 0 603 246 B1**
(45) Veröffentlichungstag und Bekanntmachung des Hinweises auf die Patenterteilung: **31.05.1995**
(21) Anmeldenummer: 92919011.4
(22) Anmeldetag: 07.09.1992
(51) Int. Cl.: B41F 27/12

(54) **VORRICHTUNG ZUM AB- UND/ODER ZUFÜHREN VON DRUCKPLATTEN EINER DRUCKMASCHINE**
DEVICE FOR REMOVING AND/OR SUPPLYING PRINTING PLATES OF A PRINTING MACHINE
DISPOSITIF POUR L'ENLEVEMENT ET/OU L'AMENEE DES PLAQUES D'IMPRESSION D'UNE MACHINE D'IMPRIMERIE

(30) Priorität: 12.09.1991 DE 4130359
(43) Veröffentlichungstag der Anmeldung: 29.06.1994
(73) Patentinhaber: Heidelberger Druckmaschinen Aktiengesellschaft, D-69115 Heidelberg (DE)
(72) Erfinder: BEISEL, Hermann, W-6909 Walldorf (DE); BLASER, Peter Theobald, W-6912 Dielheim (DE); HAUCK, Dieter, W-6930 Eberbach (DE); HUTZENLAUB, Rudolf, W-6800 Mannheim (DE); JÄGER, Helmut, Friedrich, W-7535 Königsbach-Stein (DE); JAHN, Hans-Georg, W-6901 Wiesenbach (DE); MÜLLER, Robert, W-6942 Mörlenbach (DE); RODI, Anton, W-6906 Leimen 3 (DE); SPIEGEL, Nikolaus, W-6909 Walldorf (DE)
(74) Vertreter: Stoltenberg, Heinz-Herbert Baldo
(86) Internationale Anmeldenummer: EP9202057
(87) Internationale Veröffentlichungsnummer: WO9304864

(56) Entgegenhaltungen:
- EP-A- 0 432 660
- EP-A- 0 435 410
- EP-A- 0 435 413
- US-A- 4 727 807
- PATENT ABSTRACTS OF JAPAN vol. 011, no. 098 (M-575)27. March 1987, JP-A-61 248 834 (SATO SHINICHI) 6 November 1986

## Beschreibung

Die Erfindung betrifft eine als Magazin ausgebildete Vorrichtung zum Ab- bzw. Zuführen von Druckplatten von bzw. zu einem Druckplattenzylinder einer Druckmaschine für einen automatischen Druckplattenwechsel, mit einer Plattenabführeinrichtung mit ersten Haltemitteln und mit einer Plattenzuführeinrichtung.

Eine Vorrichtung der eingangs genannten Art ist aus der europäischen Patentanmeldung 0 435 410 bekannt. Sie dient der Automatisierung eines Druckplattenwechsels. Das Magazin nimmt alte, verwendete Platten auf. Zum Abführen wird die verwendete Druckplatte einendig am Druckplattenzylinder losgespannt und dann - durch entsprechende Drehung des Druckplattenzylinders - in das Magazin teilweise eingeschoben. Anschließend wird das andere Ende der Druckplatte von der Spannvorrichtung des Druckplattenzylinders freigegeben und die gesamte Druckplatte mit einer Plattenabführeinrichtung in das Magazin eingebracht. Anschließend wird dann eine neue, zu verwendende Druckplatte dem Magazin mittels der Plattenzuführeinrichtung entnommen. Dabei wird zunächst das eine Ende der Druckplatte in die entsprechende Klemmvorrichtung des Druckplattenzylinders eingesteckt und dort festgeklemmt und dann - durch Drehung des Druckplattenzylinders - die Druckplatte vollständig aus dem Magazin heraus- und um die Mantelfläche des Druckplattenzylinders herumgezogen. Dann wird das andere Ende der Druckplatte eingespannt und es erfolgt ein Spannen in Umfangsrichtung. Die Druckplattenzuführung kann gestört werden, wenn bei der Entnahme einer neuen Druckplatte mindestens eine weitere der im Magazin gestapelt aufgenommenen neuen Druckplatten ihre Position ungewollt mitverändert.

Aus der Schrift US 4,727,807 ist ein Roboterarm für den automatischen Druckplattenwechsel bekannt, der neue Druckplatten aus einem mehrere Druckplatten enthaltenen Magazin zum Plattenzylinder bringt und montiert, sowie alte Druckplatten entfernt und in einem Magazin für alte Druckplatten, das mehrere alte druckplatten aufnimmt, ablegt. Das Ergreifen der Druckplatten erfolgt mittels Saugnäpfen. Die Magazine für alte und neue Druckplatten sind am Fuß des Roboters derart angebracht, daß der Roboterarm diese erreichen kann.

Bei der EP 0 435 413 handelt es sich um ein Verfahren zur Plattenentfernung und Plattenzufuhr, wobei als Kriterium für die Reihenfolge die günstigste Winkelstellung der Plattenzylinder dient.

Der Erfindung liegt die Aufgabe zugrunde, eine Vorrichtung der eingangs genannten Art zu schaffen, die bei einfachem Aufbau sowie kleiner Bauformen ein funktionssicheres Zuführen von Druckplatten ermöglicht.

Diese Aufgabe wird erfindungsgemäß durch das Kennzeichen von Anspruch 1 gelöst
Zum Zuführen einer neuen, zu verwendenden Druckplatte wird diese der Kassette des Magazins entnommen, dem Druckplattenzylinder zugeführt und dort aufgespannt. Dieser Vorgang erfolgt vollautomatisch oder auch halbautomatisch unter Zuhilfenahme der Plattenzuführeinrichtung, wobei das nicht gleichzeitig erfolgende, sondern vorzugsweise über die Länge der zu verwendenden Druckplatte nacheinander vorgenommene Aktivieren der zweiten Haltemittel den Vorteil hat, daß sich die einzusetzende Druckplatte von dem sich in der Kassette befindlichen Stapel neuer Druckplatten einwandfrei abheben läßt, ohne daß - aufgrund der Planlage - eine weitere Druckplatte durch Bildung eines Unterdrucks mit angehoben oder herausgeschoben wird. Bevorzugt sind die zweiten Haltemittel als aktivierbare zweite Saugorgane ausgebildet.

Vorteilhaft ist es, wenn die zweiten Haltemittel an einem zweiten Wagen angeordnet sind, der entlang einer zweiten Führung verfahrbar ist. Ferner ist im Inneren des Magazins ein Sensor angeordnet, der die zu verwendende Druckplatte, insbesondere deren Hinterkante, auf einwandfreie Zuführung zum Druckplattenzylinder überwacht.

Die der Vorderkante der neuen Druckplatte zugeordneten zweiten Haltemittel lassen während des Zuführvorgangs die sich etwa in oder in Spannposition befindliche Druckplatte los oder halten so locker, daß die Druckplatte verschiebbar festgehalten ist, bevor die Druckplattenvorderkante am Druckzylinder festgespannt wird. Dies hat den Zweck, daß sich die Druckplatte beim Einspannen besser ausrichten kann. Nach dem Einspannen der Vorderkante dreht sich der Druckplattenzylinder und zieht die neue Druckplatte aus der Kassette des Magazins vollständig heraus. Sowohl für das Ausrichten der Druckplatte, wie für das Herausziehen können die als Haltemittel dienenden Saugorgane zum Beispiel mittels eines Bypasses mit einem so schwachen Unterdruck beaufschlagt werden, daß die Druckplatte auf den Saugorganen gleitet.

Nähert sich die abgewinkelte Druckplattenhinterkante einer Saugreihe, tritt diese außer Funktion und Bügel sorgen für das Vorbeigleiten der Kante. Ist die Druckplatte so weit eingezogen, daß die letzte Saugerreihe passiert werden muß, so weist sie eine derartige Steifigkeit auf, daß um eine Kollision zu vermeiden, diese Haltemittel beim Zuführen der Druckplatte zum Druckplattenzylinder quer zur Druckplattenebene steuerbar verlagerbar sind, so daß sie von der Hinterkante der Druckplatte, die vorzugsweise abgewinkelt ist, einwandfrei, vorzugsweise kollisionsfrei, passiert werden können.

Ferner ist es vorteilhaft, wenn das Magazin mindestens ein radial zum Druckplattenzylinder durch Aktivierung verlagerbares Andrückelement, insbesondere eine Andrückrolle, aufweist, um die Hinterkante der einzubringenden Druckplatte in eine Klemmvorrichtung des Druckplattenzylinders einzubringen, so daß dann durch Schließen der Klemmvorrichtung das Festlegen und anschließend das Spannen der Druckplatte erfolgen kann.

Überdies ist eine Niederdrückvorrichtung vorteilhaft, die die zu verwendenden, in der Kassette verbleibenden Druckplatten quer zu ihren Ebenen beaufschlagt, um ein Herauskippen aus der Kassette zu verhindern. Dieses Herauskippen könnte sonst insbesondere dann erfolgen, wenn das Magazin nach Durchführung eines automatischen Plattenwechsels wieder in seine vertikale Lage zurückgeschwenkt wird.

Vorstehend wurde bereits erläutert, daß das Abheben einer neuen, zu verwendenden Druckplatte von dem Druckplattenstapel im Innern der Kassette nicht über die gesamte Fläche gleichzeitig, sondern derart versetzt erfolgt, daß Luft zwischen die Platten gelangen kann, um ein "Aneinanderkleben" der Druckplatten zu vermeiden. Beispielsweise kann das Ansaugen durch die hintere, oben liegende Saugerreihe zuerst erfolgen, danach durch die mittlere und zuletzt durch die untere Reihe von Saugorganen. Vorzugsweise kann überdies vorgesehen sein, daß eine die zu verwendenden Druckplatten aufnehmende Kassette, die in das Magazin einsetzbar ist, Abstandshalter aufweist, die zwischen jeweils benachbarten Druckplatten angeordnet sind. Diese Abstandshalter verhindern, daß sich ein Vakuum zwischen den einzelnen Druckplatten bildet. Sie können als Kunststoffzungen ausgebildet sein. Vorzugsweise sind sie an der Kassette im Rastsitz festlegbar. Beim Füllen einer Kassette wird somit zunächst ein Abstandshalter (oder mehrere Abstandshalter) derart an der Kassette eingeklipst, daß er auf der Fläche einer einliegenden Druckplatte angeordnet ist. Erst dann wird eine weitere neue Druckplatte in die Kassette eingelegt. Die Abstandshalter sind derart flexibel, daß sie beim Herausnehmen einer darunterliegenden Druckplatte ausweichen.

Die Zeichnung veranschaulicht die Erfindung anhand eines Ausführungsbeispiels und zwar zeigt:
- Figur 1: ein Druckwerk einer Druckmaschine in schematischer Darstellung mit einem sich in Ausgangsposition befindlichen Magazin,
- Figur 2: das Magazin der Figur 1 in einer Mittelposition,
- Figur 3: das Magazin in Plattenwechselposition bei der Zuführung einer neuen, zu gebrauchen den Druckplatte zum Druckplattenzylinder der Druckmaschine,
- Figur 4: eine Darstellung gemäß Figur 3, wobei die Druckplatte jedoch bereits auf den Druck plattenzylinder aufgespannt ist,
- Figur 5: die Rückführung des Magazins in die Aus gangsposition,
- Figur 6: das Anfahren der Mittelposition, um eine verwendete Druckplatte aufzunehmen,
- Figur 7: das Magazin in Plattenwechselposition bei Aufnahme der verwendeten Druckplatte,
- Figur 8: eine der Figur 7 entsprechende Darstellung, wobei sich die Druckplatte jedoch bereits vollständig in einer Kassette des Magazins befindet,
- Figur 9: das Magazin wiederum in Ausgangsposition,
- Figur 10: einen Längsschnitt durch das Magazin,
- Figur 11: einen Längsschnitt durch das Magazin gemäß Figur 10, jedoch in einer anderen Ebene,
- Figur 12: ein Querschnitt durch das Magazin,
- Figur 13: eine schematische Ansicht im Längsschnitt beim Zuführen einer verwendeten Druckplatte zum Magazin,
- Figur 14: eine der Figur 13 entsprechende Darstellung, jedoch mit weiter eingeführter Druckplatte,
- Figur 15: das Magazin im Längsschnitt mit vollständig eingeführter Druckplatte,
- Figur 16: eine der Figur 15 entsprechende Darstellung, jedoch im Zustand des Einbringens der Vorderkante der Druckplatte in eine Kassette des Magazins,
- Figur 17: einen Querschnitt durch das Magazin im Bereich einer Plattenabführeinrichtung und
- Figur 18: einen Längsschnitt durch die Kassette.

Für einen automatischen oder halbautomatischen Druckplattenwechsel, das heißt, zum Abführen einer alten, verwendeten Druckplatte und nachfolgendem Zuführen einer neuen, zu verwendenden Druckplatte zum Druckplattenzylinder 1 eines Druckwerks 2 einer Druckmaschine 3 weist das Druckwerk 2 eine als Magazin 4 ausgebildete Vorrichtung auf. Mit dem Magazin 4, das bei einer Druckmaschine 3 mit mehreren Druckwerken 2 an jedem Druckwerk 2 der Druckmaschine 3 vorgesehen ist, kann eine neu zu verwendende Druckplatte auch nur lediglich zugeführt oder eine bereits verwendete Druckplatte lediglich abgeführt werden (Figuren 1 bis 9).

In Figur 1 befindet sich das Magazin 4 in seiner Ausgangsposition (senkrechte Position). In diesem Ruhezustand ist das Magazin 4 gegen Kippen gesichert (Verriegelung). Der normale Maschinenlauf (Druckbetrieb) ist nur in dieser unteren, vertikalen Position des Magazins 4 möglich.

Das Magazin 4 weist zwei Aufnahmeschächte 5 und 6 auf, in die jeweils eine Kassette 7 beziehungsweise 8 von oben her einschiebbar ist (Figur 1). Die Kassette 7 dient dazu, alte, in der Druckmaschine 3 bereits verwendete Druckplatten aufzunehmen. Die Kassette 7 ist derart ausgebildet, daß sie mehrere, zum Beispiel fünf, verwendete Druckplatten aufnehmen kann. Diese Druckplatten bilden im Innern der Kassette 7 einen Druckplattenstapel, das heißt, die einzelnen Druckplatten liegen flächig aufeinander. Die Kassette 8 dient der Aufnahme, neuer, noch zu verwendender Druckplatten. Auch sie kann mehrere, insbesondere fünf Druckplatten gleichzeitig aufnehmen, wobei auch diese Druckplatten einander flächig zugeordnet sind. Zum Entnehmen der verwendeten Druckplatten ist es somit lediglich erforderlich, die Kassette 7 aus dem Aufnahmeschacht 5 herauszuziehen. Außerhalb der Druckmaschine 3 kann die Kassette 8 mit neuen, noch zu verwendenden Druckplatten bestückt werden. Ist dies erfolgt, so wird die Kassette 8 in den Aufnahmeschacht 6 des Magazins 4 eingeschoben, so daß sie für ein Zuführen zum Druckplattenzylinder 1 des entsprechenden Druckwerks 2 zur Verfügung stehen.

Nachfolgend werden die einzelnen Positionen des Magazins 4 erläutert, die für ein Ab- und/oder Zuführen von Druckplatten eingenommen werden. Soll dem Druckplattenzylinder 1 eine zu verwendende Druckplatte 9 zugeführt werden, so fährt das Magazin 4 - gemäß Figur 2 - senkrecht nach oben in eine Mittelposition und verschwenkt dann - gemäß Figur 3 - in eine Schrägstellung (zum Beispiel etwa 45°). Mittels einer noch näher zu erläuternden Plattenzuführeinrichtung des Magazins 4 wird dann die zu verwendende Druckplatte 9 dem Druckplattenzylinder 1 zugeführt und auf diesen aufgespannt (Figur 4). Anschließend verschwenkt das Magazin 4 dann wieder in seine vertikale Stellung und senkt dann wieder in die untere Position (Ausgangsposition) gemäß Figur 5 ab.

Nunmehr kann der Druckprozeß durchgeführt werden. Ist der Druckauftrag erledigt, so ist die Druckplatte 9 vom Druckplattenzylinder 1 zu entfernen. Hierzu hebt eine Hubvorrichtung das Magazin 4 wiederum in die Mittelposition (Figur 6). Anschließend erfolgt - gemäß Figur 7 - ein Verschwenken in die Schrägstellung und es wird - durch Ausspannen der Plattenhinterkante und Rückwärtsdrehen des Druckplattenzyllnders 1 - die verwendete Druckplatte 10 teilweise in das Magazin 4 eingeschoben (Figur 7).

Gemäß Figur 8 wird die verwendete Druckplatte 10 dann vollständig durch eine noch näher zu beschreibende Plattenabführeinrichtung des Magazins 4 vollständig in die Kassette 7 eingezogen. Nunmehr verschwenkt das Magazin 4 wieder in seine senkrechte Position und senkt dann - gemäß Figur 9 - in die Ausgangsposition ab.

Selbstverständlich ist es auch möglich, daß Ab- und Zuführen von Druckplatten zu kombinieren, um einen Druckplattenwechsel herbeizuführen. Dies bedeutet, daß in der Schrägstellung zunächst eine verwendete Druckplatte 10 vom Magazin 4 aufgenommen und eine neue, zu verwendende Druckplatte dann dem Druckplattenzylinder 1 zugeführt wird. Ist dies erfolgt, so schwenkt das Magazin 4 in die Vertikale zurück und senkt in die Ausgangsposition ab.

Die Konstruktion des Magazins 4 soll nachfolgend anhand der Figuren 10 bis 12 näher erläutert werden.

Das Magazin 4 ist aus zeichentechnischen Gründen in den Figuren 10 und 11 in horizontaler Position relativ zu den Seitenrändern des Zeichnungsblattes wiedergegeben. Es sei jedoch darauf hingewiesen, daß die in den Figuren 10 und 11 gezeigten Stellungen den Schrägstellungen gemäß der Figuren 3, 4, 7 sowie 8 entspricht.

Das Magazin 4 ist schichtförmig aufgebaut. Es weist eine äußere Schicht 11 auf, von der die Kassette 7 aufgenommen wird. In einer folgenden Schicht 12 ist eine der vorstehenden Kassette 7 zugeordnete Plattenabführeinrichtung 13 untergebracht. In einer folgenden Schicht 14 ist die Kassette 8 angeordnet. Eine weiter folgende Schicht 15 nimmt eine Plattenzuführeinrichtung 16 auf, die mit den Druckplatten 9 der Kassette 8 zusammenwirkt.

Die Plattenabführeinrichtung 13 weist erste Haltemittel 17 auf, die als aktivierbare erste Saugorgane 18 ausgebildet sind. Die Saugnäpfe 19 der ersten Saugorgane 18 lassen sich in Richtung auf die Druckplatten 10 ausfahren (in den Figuren 10 und 11 sind - der übersichtlichkeit halber - nur jeweils eine Druckplatte 9 beziehungsweise 10 dargestellt). Die ersten Saugorgane 18 sind an einem ersten Wagen 20 angeordnet, der entlang einer ersten Führung 21 verfahrbar ist. Gemäß Figur 17 weist die Führung 21 zwei voneinander beabstandete, parallel zueinanderverlaufende Führungsteile 22 auf, die als Führungsstangen 23 ausgebildet sind. Die Führungsstangen 23 werden von Führungsteilen 24 des ersten Wagens 20 mit geringfügigem Spiel umgriffen.

Der erste Wagen 20 ist mittels einer Antriebseinrichtung 25 entlang der ersten Führung 21 verfahrbar. Die Antriebseinrichtung 25 weist ein feststehendes, nicht ferromagnetisches Rohr 26 (zum Beispiel ein Aluminiumrohr) auf, das sich von der Ober- bis zur Unterseite des Magazins 4 erstreckt. Im Innern des Rohres 26 befindet sich ein magnetischer Kolben 27, der mittels eines Druckmediums innerhalb des Rohrs 26 hin- und herbewegbar sowie in gewünschten Stellungen positionierbar ist. Am ersten Wagen 20 befindet sich ein ferromagnetisches Bauteil, das als Stahlring 29 ausgebildet ist. Eine Bewegung des magnetischen Kolbens 27 hat daher die Wirkung, daß über das magnetische Feld der Stahlring 29 und damit der Wagen 20 mitgenommen wird. Aufgrund dieser Konstruktion liegt eine flexible Kopplung vor und überdies ist der Wagen aus einer ganz oben im Magazin 4 befindlichen Stellung (in Figur 10 mit durchgezogenen Linien dargestellt) in eine ganz unten liegende Stellung (in Figur 10 mit gestrichelten Linien dargestellt) verfahrbar.

Gemäß Figur 17 sind beidseitig der Antriebseinrichtung 25 jeweils ein Saugorgan 18 angeordnet. Jedes Saugorgan 18 ist an einem Nebel 30 befestigt, der mittels eines Scharniers 31 in Richtung auf die Druckplatte 10 verschwenkbar ist. Die Stellung der Hebel 30 ist von einer Zwangssteuerung 32 bestimmt (siehe auch Figur 13), die von einer mit jedem Hebel 30 in Verbindung stehenden Rolle 33 gebildet ist, welche in einer ortsfesten Führungsschiene 34 läuft. Jede Führungsschiene 34 weist im oberen Bereich des Magazins 4 eine Auflaufschräge 35 (Figur 13) auf, so daß bei sich in eine obere Stellung bewegenden Wagen 20 die Rollen 33 auf die Auflaufschrägen 35 auflaufen und dadurch die Hebel 30 und somit die Saugorgane 18 in Richtung auf die Druckplatte 10 verschwenken. Federn 115 dienen der Rückführung des Hebels 30 sowie der Auflage der Rollen 33 auf den Auflaufschrägen 35.

Im unteren Bereich des Magazins 4 sind auf sich gegenüberliegenden Seiten betätigbare Niederhalter 36 angeordnet, die einer Beaufschlagung der Druckplatte 10 in diesem Bereich dienen. Ferner sind im unteren Bereich des Magazins 4 Führungswalzen 37, 38 und 39 angeordnet.

Nachfolgend wird die Funktion des Abführens einer verwendeten Druckplatte 10 vom Druckplattenzylinder 1 in die Kassette 7 des Magazins 4 beschrieben. Hierzu wird das Magazin 4 zunächst - entsprechend der Figuren 6 und 7 - in die notwendige Schrägstellung verbracht. Anschließend öffnet sich eine Hinterkantenklemmvorrichtung 40 des Druckplattenzylinders 1 und gibt die dort eingespannte, abgewinkelte Druckplattenhinterkante 41 frei. Aufgrund der Eigenelastizität schlägt dadurch das hintere Ende der Druckplatte 10 gegen die Führungswalze 37 (Figur 13).

Anschließend erfolgt durch Rückwärtsdrehen (Pfeil 42) des Druckplattenzylinders 1 ein Einschieben der Druckplatte 10 in die Kassette 7 des Magazins 4. Die Führungswalzen 37, 38 und 39 helfen beim Einführen des Hinterkantenendes der Druckplatte 10. Führungsschienen 116 können angeordnet sein, die in Aussparungen der Druckplattenhinterkante 41 gleiten. Dieses Einführen ist in der Figur 13 mit gepunkteter Linie und in Figur 14 mit ausgezeichneter Linie dargestellt. Ist die Druckplatte 10 etwa zu einem Drittel in das Magazin 4 hineingefahren worden, so werden die Saugorgane 18 des sich in unterster Position innerhalb des Magazins 4 befindlichen Wagens 20 aktiviert, das heißt, die Saugnäpfe 19 bewegen sich in Richtung auf die zu haltende Druckplatte 10 und saugen sich an der Druckplatte 10 fest. Nunmehr verfährt der Wagen 20 unter gleichzeitigem weiteren Rückwärtsdrehen des Druckplattenzylinders 1 in seine obere Stellung, wodurch die Druckplatte 10 vollständig in das Magazin 4 hineingezogen wird. Hierbei wird auch die Vorderkante 44 der Druckplatte 10 entklemmt. Gelangt der Wagen 20 in den oberen Endbereich des Magazins 4, so laufen die Rollen 33 auf die Auflaufschrägen 35 auf und verschwenken die Hebel 30, so daß - gemäß Figur 15 - die abgewinkelte Druckplattenhinterkante 41 unter eine Haltekante 43 der Kassette 7 gelangt. Anschließend drücken die Niederhalter 36 die Druckplatte 10 im Bereich ihrer Vorderkante 44 nieder (Figur 16), so daß die Vorderkante 44 tiefer als eine Haltekante 45 der Kassette 7 zu liegen kommt. Durch Schwerkraft und/oder durch Verlagerung des Wagens 20 wird dann die Vorderkante 44 durch Herunterziehen der Druckplatte 10 unter die Haltekante 45 verbracht. Damit ist die Druckplatte 10 sicher in der Kassette 7 angeordnet. Insbesondere dann, wenn mehrere bereits verwendete Druckplatten 10 in der Kassette 7 untergebracht werden sollen, ist es bei den zuletzt eingebrachten Druckplatten 10 erforderlich, diese mittels des Wagens 20 herunterzuziehen und durch die Niederhalter 36 zu halten, damit sie unter die Haltekante 45 gelangen, da aufgrund relativ großer Spannungen am Druckplattenanfang die Schwerkraft allein nicht mehr ausreicht, die Druckplatten 10 in diese Lage zu versetzen.

Die Entnahme der verwendeten Druckplatten 10 aus dem Magazin 4 erfolgt auf einfache Weise dadurch, daß die Kassette 7 aus dem zugeordneten Aufnahmeschacht 5 herausgezogen wird.

Die Figur 18 zeigt einen Längsschnitt durch eine Kassette 7. Sie weist einen Boden 46 auf, an den sich jeweils U-förmig ausgebildete obere und untere Randbereiche 47, 48 anschließen. Der obere Randbereich 47 weist einen U-Schenkel 49 und der untere Randbereich 48 einen U-Schenkel 50 auf, der die Haltekante 45 bildet. Die Länge x des U-Schenkels 49 ist größer als die Länge y des U-Schenkels 50 ausgebildet. Der freie Abstand zwischen den Enden der U-Schenkel 49 und 50 ist derart gewählt, daß eine einzubringende Druckplatte 10 zunächst unter den U-Schenkel 49 geschoben und dann in das Innere der Kassette 7 eingeschwenkt wird, wobei die Vorderkante 44 den U-Schenkel 50 passiert. Anschließend wird dann die Druckplatte 10 derart verschoben, daß ihre Vorderkante 44 unter den U-Schenkel 50 tritt, wobei jedoch - aufgrund der größeren Länge des U-Schenkels 49- verhindert ist, daß der Hintergriff des U-Schenkels 49 aufgehoben wird. Mithin ist die Druckplatte 10 sicher im Innern der Kassette 7 untergebracht. Beim Entnehmen einer Druckplatte 9 aus einer Kassette 8 wird entsprechend vorgegangen, sofern auch eine Kassette mit Hintergriffkanten verwendet wird. Es ist jedoch auch möglich, als Kassette 8 eine Bauform ohne Hintergriffkanten einzusetzen.

Jede Kassette 7 beziehungsweise 8 weist in ihrem oberen Bereich einen Handgriff 51 auf, um das Einschieben und Herausziehen aus dem zugehörigen Aufnahmeschacht 5 beziehungsweise 6 des Magazins 4 zu erleichtern. Ferner läßt sich mittels des Handgriffs 51 die entsprechende Kassette 7 beziehungsweise 8 auch einfacher zur Druckmaschine transportieren. Ferner weist jede Kassette 7 beziehungsweise 8 eine Kennzeichnung, insbesondere eine Farbkennzeichnung, auf (diese kann beispielsweise am Handgriff 51 angeordnet sein), die in bezug zum zugehörigen Druckwerk 2 der Druckmaschine 3 steht. Beispielsweise kann der Handgriff 51 eine Farbe aufweisen, die der Druckfarbe des zugehörigen Druckwerks 2 entspricht. Auf diese Weise ist eine eindeutige Zuordnung gegeben.

Bereits hier sei schon auf eine Besonderheit der Kassette 8 eingegangen, die die neuen, noch zu verwendenden Druckplatten 9 enthält, obgleich auf die Entnahme der Druckplatten 9 aus der Kassette 8 erst später eingegangen wird. Befinden sich mehrere Druckplatten 9 aufeinander gestapelt innerhalb der Kassette 8, so ist es bei einer Entnahme der obersten Druckplatte 9 möglich, daß sich zur folgenden Druckplatte 9 ein Vakuum bildet. Dies kann dazu führen, daß versehentlich zwei Druckplatten gleichzeitig entnommen werden, weil diese "aneinanderkleben". Um dies zu verhindern, wird eine spezielle Entnahmetechnik durchgeführt, auf die nachstehend noch näher eingegangen wird, und überdies ist es möglich Abstandshalter zwischen den einzelnen Druckplatten 9 anzubringen, so daß die Ausbildung eines Vakuums verhindert wird. Die Abstandshalter sind vorzugsweise als Kunststoffzungen ausgebildet. Sie lassen sich bevorzugt in einem Rastsitz der Randbereiche einklipsen. Eine zweckmäßige Weiterbildung sieht vor, die Abstandshalter als zwei Reihen einzelner Zungen auszubilden, wobei beim Einlegen der Druckplatten beiderseitig jeweils eine Zunge zwischen zwei Druckplatten gelegt wird. Es ist günstig, diese Zungen im Bereich der zuerst in Aktion tretenden, vorderen Saugerreihe anzuordnen. Beim Bestücken einer Kassette 8 werden also zunächst Abstandshalter eingeklipst, bevor auf eine bereits in der Kassette 8 befindliche Druckplatte 9 eine weitere Druckplatte 9 gelegt wird. Die Abstandshalter sind so flexibel, daß sie bei der Entnahme der darunterliegenden Druckplatte ausweichen.

Soll nach dem Abführen einer Druckplatte 10 sogleich eine neue, noch zu verwendende Druckplatte 9 auf den Druckplattenzylinder 1 aufgespannt werden, so verbleibt das Magazin 4 in seiner Schrägstellung und es wird der Kassette 8 eine neue Druckplatte 9 entnommen. Dies erfolgt mittels der Plattenzuführeinrichtung 16.

Um mittels der Plattenzuführeinrichtung 16 dem Druckplattenzylinder 1 eine Druckplatte 9 aus der Kassette 8 zuzuleiten, befindet sich das Magazin 4 - wie bereits erwähnt - in seiner Schrägstellung, in der sich Abstützrollen 52 an dem Druckplattenzylinder 1 zugeordneten Schmitzringen 53 abstützen. Die Plattenzuführeinrichtung 16 weist an einem zweiten Wagen 54 zweite Haltemittel 55 auf, die ebenfalls als aktivierbare Saugorgane 56 (zweite Saugorgane) ausgebildet sind. Die Saugorgane sind - gemäß der Figuren 10 und 12 - jeweils zu viert in einer Reihe beabstandet zueinander angeordnet, wobei drei Reihen am zweiten Wagen 54 ausgebildet sind. Es kann auch vorgesehen sein, die untere, dem Druckplattenzylinder 1 am nächsten kommende Reihe von Saugorganen 56 mit vier Saugorganen 56 auszustatten und die übrigen Reihen mit jeweils drei. Die in der unteren, dem Druckplattenzylinder 1 zugeordneten Reihe angeordneten Saugorgane 56 sind an Hebeln 57 befestigt, die um Achsen 58 verschwenkbar sind. Zur Betätigung der Hebel 57 sind Druckzylinder 59 vorgesehen; ferner werden die Hebel 57 von einer Feder 60 beaufschlagt. Im oberen Bereich des Magazins 4 ist ein vorzugsweise optisch arbeitender Sensor 61 angeordnet, der die Stellung der zugehörigen Druckplatte 9, - insbesondere deren Stellung der Hinterkante 41 - überwacht. Zwischen der oberen und der mittleren Saugorganreihe ist eine aktivierbare Niederdrückvorrichtung 62 zur Beaufschlagung der Druckplatten 9 angeordnet. Ferner weist das Magazin 4 an seinem unteren Ende ein verlagerbares Andrückelement 63 auf, das als radial zum Druckplattenzylinder 1 verlagerbare Andruckrolle 64 ausgebildet ist.

Der zweite Wagen 54 ist mittels einer Kolben/Zylinder-Einheit 65 entlang einer zweiten Führung 66 (Figur 12) verfahrbar. Die zweite Führung wird von feststehenden Profilschienen 67 gebildet, in denen Führungsrollen 68 des Wagens 54 laufen.

Für das Zuführen einer Druckplatte 9 können zunächst die untersten, dem Druckplattenzylinder 1 zugeordneten Saugorgane 56 in Funktion treten, wobei sich die Hebel 57 in ihrer nicht ausgelenkten Stellung befinden. Danach werden die Saugorgane 56 der mittleren Saugerreihe und anschließend die Saugorgane 56 der oberen Saugerreihe aktiv. Eine andere Reihenfolge, beispielsweise zuerst die mittleren Sauger und dann die am Rand liegenden, ist denkbar. Durch das nicht gleichzeitig erfolgende, sondern nacheinander durchgeführte Aktivieren der Saugorganreihen, wird die zu oberst liegende, neue Druckplatte 9 so angehoben, daß sich zur darunter befindlichen weiteren Druckplatte 9 kein oder nur ein sehr geringes Vakuum bildet. Damit ist sichergestellt, daß nur eine Druckplatte 9 angehoben wird. Im übrigen können die zuvor erwähnten Abstandshalter (Kunststoffzungen) zwischen den einzelnen Druckplatten 9 angeordnet sein, was zusätzlich der Bildung eines Vakuums entgegenwirkt. Ist die Druckplatte 9 angehoben, so wird der Wagen 54 mittels der Kolben/Zylinder-Einheit 65 in Richtung des Druckplattenzylinders 1 geschoben. Dabei tritt die Vorderkante 44 der Druckplatte 9 in die Vorderkantenklemmvorrichtung 69 des Druckplattenzylinders 1, welcher zuvor entsprechend positioniert wurde. Beim oben geschilderten Vorfahren des Wagens 54 gleitet die abgewinkelte Druckplattenhinterkante 41 unter dem Sensor 61 hindurch, der die ordnungsgemäße Beförderung der Druckplatte 9 registriert. Während des Transports des Wagens 54 wird ein Bypaß in der Luftversorgung der Sauger der Saugorgane 56 aktiviert, da eine starke Saugluft nur zum Ansaugen der Druckplatte 9 notwendig ist. Nachdem der Wagen 54 nahezu seine dem Druckplattenzylinder 1 zugewandte äußerste Position erreicht hat, werden die Sauger der untersten und mittleren Reihe der Saugorgane 56 drucklos oder nur mit schwachem Unterdruck beaufschlagt; die Druckplatte 9 wird also nur von der obersten Saugerreihe gehalten. Dies hat den Zweck, daß sich die Druckplatte 9 besser ausrichten kann. Es erfolgt dann das Schließen der Vorderkantenklemmvorrichtung 69, so daß die Vorderkante 44 der Druckplatte 9 fest eingespannt wird. Anschließend dreht sich der Druckplattenzylinder 1 in Vorwärtsrichtung und zieht dabei die Druckplatte 9 auf seine Mantelfläche auf. Die Saugorgane sind durch den Bypass nur mit schwachem Unterdruck beaufschlagt, so daß sie die Druckplatte noch halten, sich diese jedoch auf den Saugorganen durch die Drehung des Plattenzylinders verschieben läßt. Vor dem Passieren der beiden oberen Saugerreihen durch die Druckplattenhinterkante werden dieser jeweils drucklos und Bügel 70 sorgen für das kollisionsfreie Vorbeigleiten der abgewinkelten Hinterkante an den Saugorganen. Durch ihre Nähe zum Druckplattenzylinder 1 ist die Druckplatte 9 im Bereich der unteren Reihe der Saugorgane 56 relativ starr, so daß zum Passieren der abgewinkelten Druckplattenhinterkante 41 ein Hebel 57, der als Platte mit Scharnier ausgebildet ist und auf dem die gesamte Saugerreihe angeordnet ist, oder mehrere Hebel 57 in ihre in der Figur 10 wiedergegebene Stellung mittels eines oder mehrerer Zylinder 59 verschwenkt werden, so daß die Druckplattenhinterkante 41 einwandfrei die Saugerreihe passieren kann. Anschließend wird die Andruckrolle 64 radial in Richtung auf den Druckplattenzylinder 1 bewegt, wodurch die abgewinkelte Druckplattenhinterkante 41 in die Hinterkantenklemmvorrichtung 40 des Druckplattenzylinders 1 hineingedrückt wird. Die Hinterkantenklemmvorrichtung 40 schließt sich und spannt anschließend die Druckplatte durch entsprechende Verlagerung in Umfangsrichtung des Druckplattenzylinders 1. Danach bewegt sich der Wagen 54 in seine Ursprungsstellung zurück, um zum gegebenen Zeltpunkt die nächste Druckplatte 9 zu erfassen.

Die Vorrichtung bewegt sich in ihre Ausgangsstellung zurück, indem die Zylinder 59 drucklos werden, so daß die Federn 60 dafür sorgen können, daß der oder die Hebel 57 in ihre Ursprungsstellung zurück gehen. Anschließend tritt dann die Niederdrückvorrichtung 62 in Aktion, die dafür sorgt, daß die verbleibenden Druckplatten 9 sauber in der Kassette 8 verbleiben und nicht herauskippen können, insbesondere wenn das Magazin 4 in seine vertikale Stellung zurückgeschwenkt wird.

Die Figur 10 zeigt, daß der oberen und der mittleren Reihe der Saugorgane 56 elastische Bügel 70 zugeordnet sind. Die Elastizität der Bügel 70 erlaubt das Ansaugen der zu verwendenden Druckplatte 9, das heißt, die Bügel 70 treten bei diesem Vorgang nicht störend in Erscheinung. Sobald die Saugorgane 56 keinen Unterdruck mehr aufweisen und insofern bei der Plattenzuführung die Druckplattenhinterkante 41 an den Saugorganen 56 vorbeigleitet, sorgen die Bügel 70 dafür, daß die abgewinkelte Druckplattenhinterkante 41 sich nicht an den Saugern der Saugorgane 56 verfängt.

## Patentansprüche

1. Als Magazin (4) ausgebildete Vorrichtung zum Ab- bzw. Zuführen von Druckplatten (10, 9) von bzw. zu einem Druckplattenzylinder (1) einer Druckmaschine für einen automatischen Druckplattenwechsel, mit einer Plattenabführeinrichtung (13) mit ersten Haltemitteln (17) und mit einer Plattenzuführeinrichtung (16),
**dadurch gekennzeichnet**,
daß die Plattenzuführeinrichtung (16) mehrere, verteilt angeordnete, nacheinander aktivierbare zweite Haltemittel für die Druckplatte (9) aufweist, daß ein Sensor (61), die Hinterkante der zu verwendenden Druckplatte (9) auf einwandfreie Zuführung zum Druckplattenzylinder (1) überwacht und daß die der Vorderkante (44) der Druckplatte (9) zugeordneten zweiten Haltemittel (55) beim Zuführen der Druckplatte (9) zum Druckplattenzylinder (1) quer zur Druckplattenebene steuerbar verlagerbar sind, damit sie von der Hinterkante (41) der Druckplatte (9) kollisionsfrei passiert werden können.

2. Vorrichtung nach Anspruch 1,
**dadurch gekennzeichnet**,
daß die zweiten Haltemittel (55) über die Länge der zu verwendenden Druckplatten (9) verteilt angeordnet sind.

3. Vorrichtung nach einem der vorhergenden Ansprüche,
**dadurch gekennzeichnet**,
daß die zweiten Haltemittel (55) reihenförmig angeordnet sind.

4. Vorrichtung nach einem der vorhergehenden Ansprüche,
**dadurch gekennzeichnet**,
daß die zweiten Haltemittel (55) als aktivierbare Saugorgane (56) ausgebildet sind.

5. Vorrichtung nach einem der vorhergehenden Ansprüche,
**dadurch gekennzeichnet**,
daß die zweiten Haltemittel (55) an einem Wagen (54) angeordnet sind, der entlang einer Führung (66) verfahrbar ist.

6. Vorrichtung nach einem der vorhergehenden Ansprüche,
**dadurch gekennzeichnet**,
daß die der Vorderkante (44) der Druckplatte (9) zugeordneten zweiten Haltemittel (55) die sich etwa in oder in Spannposition befindliche Druckplatte (9) loslassen, bevor die Druckplatte (9) an ihrer Vorderkante (44) am Druckplattenzylinder (1) festgespannt wird.

7. Vorrichtung nach einem der vorhergehenden Ansprüche,
**dadurch gekennzeichnet**,
daß während des Spannvorgangs der Vorderkante (44) der Druckplatte (9) die der Hinterkante (41) der Druckplatte (9) zugeordneten zweiten Haltemittel (55) die zu verwendende Druckplatte (9) weiterhin halten.

8. Vorrichtung nach einem der vorhergehenden Ansprüche,
**gekennzeichnet durch**
mindestens ein radial zum Druckplattenzylinder (1) durch Aktivierung verlagerbares als Andrückrolle (64) ausgebildetes Andrückelement (63) zum Einbringen der abgewinkelten Hinterkante (41) in eine Klemmvorrichtung (40) des Druckplattenzylinders (1).

9. Vorrichtung nach einem der vorhergehenden Ansprüche,
**dadurch gekennzeichnet**,
daß eine oder mehrere zuzuführende Druckplatten (9) in einer Kassette (8) angeordnet sind, wobei diese Kassette (8) in das Magazin (4) einschiebbar ist.

10. Vorrichtung nach einem der vorhergehenden Ansprüche,
**gekennzeichnet durch**
eine Niederdrückvorrichtung (62), die die zu verwendenden Druckplatten (9) quer zu ihren Ebenen beaufschlagt, um ein Herauskippen aus der zugehörigen Kassette (8) zu verhindern.

11. Vorrichtung nach einem der vorhergehenden Ansprüche,
**dadurch gekennzeichnet**,
daß die die zu verwendenden Druckplatten (9) aufnehmende Kassette (8) Abstandshalter aufweist, die zwischen jeweils benachbarten Druckplatten (9) angeordnet sind.

12. Vorrichtung nach einem der vorhergehenden Ansprüche,
**dadurch gekennzeichnet**,
daß die Abstandshalter als Kunststoffzungen ausgebildet sind.

13. Vorrichtung nach einem der vorhergehenden Ansprüche,
**dadurch gekennzeichnet**,
daß die Abstandshalter an der Kassette (8) im Rastsitz befestigbar sind.

14. Vorrichtung nach einem der vorhergehenden Ansprüche,
**dadurch gekennzeichnet**,
daß die Abstandshalter als zwei Reihen einzelner Zungen ausgebildet sind, wobei diese an den Randbereichen der Kassette derart angeordnet sind, daß beiderseitig jeweils eine Zunge zwischen zwei Druckplatten legbar ist.

15. Vorrichtung nach einem der vorhergehenden Ansprüche,
**dadurch gekennzeichnet**,
daß die Abstandshalter beidseitig im Bereich der vorderen Saugerreihe angeordnet sind.

16. Vorrichtung nach einem der vorhergehenden Ansprüche,
**dadurch gekennzeichnet**,
daß die Kassette (8) eine Farbkennzeichnung aufweist, die in bezug zum zugehörigen Druckwerk (2) und damit in bezug zur mit dem Druckwerk (2) zu druckenden Druckfarbe, also gleiche Farbe von Kennzeichnung und Druckfarbe, steht.

## Claims

1. Device, designed as a magazine (4), for removing and supplying printing plates (10, 9) from and to a printing-plate cylinder (1) of a printing machine for an automatic printing-plate change, with a plate-removal apparatus (13) having first holding means (17) and with a plate-supply apparatus (16), characterized in that the plate-supply apparatus (16) has a plurality of successively activatable second holding means for the printing plate (9) which are arranged in a distributed manner, in that a sensor (61) monitors the rear edge of the printing plate (9) to be used for a perfect supply to the printing-plate cylinder (1), and in that during the supply of the printing plate (9) to the printing-plate cylinder (1), the second holding means (55) assigned to the front edge (44) of the printing plate (9) can be displaced transversely relative to the printing-plate plane in a controllable manner, so that the rear edge (41) of the printing plate (9) can pass them without collision.

2. Device according to Claim 1, characterized in that the second holding means (55) are arranged distributed over the length of the printing plates (9) to be used.

3. Device according to one of the preceding claims, characterized in that the second holding means (55) are arranged in a row.

4. Device according to one of the preceding claims, characterized in that the second holding means (55) are designed as activatable suction members (56).

5. Device according to one of the preceding claims, characterized in that the second holding means (55) are arranged on a carriage (54) which is movable along a guide (66).

6. Device according to one of the preceding claims, characterized in that the second holding means (55) assigned to the front edge (44) of the printing plate (9) release the printing plate (9) located approximately in or in the tensioning position before the printing plate (9) is tensioned at its front edge (44) on the printing-plate cylinder (1).

7. Device according to one of the preceding claims, characterized in that, during the operation of tensioning the front edge (44) of the printing plate (9), the second holding means (55) assigned to the rear edge (41) of the printing plate (9) continue to hold the printing plate (9) to be used.

8. Device according to one of the preceding claims, characterized by at least one pressure element (63), displaceable radially relative to the printing-plate cylinder (1) by activation and designed as a pressure roller (64), for introducing the angled rear edge (41) into a clamping device (40) of the printing-plate cylinder (1).

9. Device according to one of the preceding claims, characterized in that one or more printing plates (9) to be supplied are arranged in a cassette (8), and this cassette (8) can be pushed into the magazine (4).

10. Device according to one of the preceding claims, characterized by a pressing-down device (62) which loads the printing plates (9) to be used transversely relative to their planes, in order to prevent them from tipping out of the associated cassette (8).

11. Device according to one of the preceding claims, characterized in that the cassette (8) receiving the printing plates (9) to be used has spacers which are arranged between respective adjacent printing plates (9).

12. Device according to one of the preceding claims, characterized in that the spacers are designed as plastic tongues.

13. Device according to one of the preceding claims, characterized in that the spacers can be fastened to the cassette (8) with a catch fit.

14. Device according to one of the preceding claims, characterized in that the spacers are designed as two rows of individual tongues, these being arranged on the edge regions of the cassette in such a way that a tongue can be laid between two printing plates on each of the two sides.

15. Device according to one of the preceding claims, characterized in that the spacers are arranged on both sides in the region of the front row of suckers.

16. Device according to one of the preceding claims, characterized in that the cassette (8) has a colour marking which relates to the associated printing unit (2) and therefore to the printing ink to be printed by the printing unit (2), that is to say the same colour for marking and printing ink.

## Revendications

1. Dispositif conformé en magasin (4) et destiné à l'enlèvement et à l'amenée de clichés (10, 9) de et à un cylindre porte-cliché (1) d'une machine à imprimer pour un échange automatique de cliché, comprenant un dispositif d'enlèvement de cliché (13) comportant des premiers organes de retenue (17), ainsi qu'un dispositif d'amenée de cliché (16), caractérisé en ce que le dispositif d'amenée de cliché (16) comprend plusieurs seconds organes de retenue du cliché (9) qui sont répartis et peuvent être mis en service successivement, en ce qu'un détecteur (61) contrôle que le bord arrière du cliché à utiliser (9) est amené correctement au cylindre porte-cliché (1) et en ce que les seconds organes de retenue (55) associés au bord antérieur (44) du cliché (9) sont déplaçables de manière commandée perpendiculairement au plan du cliché lors de l'amenée du cliché (9) au cylindre porte-cliché (1), enfin que le bord arrière (41) du cliché (9) puisse passer devant eux sans collision.

2. Dispositif selon la revendication 1, caractérisé en ce que les seconds organes de retenue (55) sont répartis sur la longueur des clichés devant être utilisés (9).

3. Dispositif selon l'une des revendications précédentes, caractérisé en ce que les seconds organes de retenue (55) sont disposés en rangées.

4. Dispositif selon l'une des revendications précédentes, caractérisé en ce que les seconds organes de retenue (55) sont conformés en organes d'aspiration (56) pouvant être mis en service.

5. Dispositif selon l'une des revendications précédentes, caractérisé en ce que les seconds organes de retenue (55) sont disposés sur un chariot (54) qui est déplaçable le long d'un guide (56).

6. Dispositif selon l'une des revendications précédentes, caractérisé en ce que les seconds organes de retenue (55) qui sont associés au bord antérieur (44) du cliché (9) libèrent le cliché (9) se trouvant à peu près à ou en position de serrage, avant que le bord antérieur (44) du cliché (9) soit encastré sur le cylindre porte-cliché (1).

7. Dispositif selon l'une des revendications précédentes, caractérisé en ce que, pendant le processus de serrage du bord antérieur (44) du cliché (9), les seconds organes de retenue (55) associés au bord arrière (41) du cliché (9) continuent de tenir le cliché à utiliser (9).

8. Dispositif selon l'une des revendications précédentes, caractérisé par au moins un élément de poussée (63) conformé en galet de poussée (64) déplaçable par activation radialement vers le cylindre porte-cliché (1) afin d'introduire le bord arrière coudé (41) dans un dispositif de serrage (40) que comporte le cylindre porte-cliché (1).

9. Dispositif selon l'une des revendications précédentes, caractérisé en ce qu'un ou plusieurs clichés à amener (9) sont disposés dans une cassette (8), cette cassette (8) pouvant être enfilée dans le magasin (4).

10. Dispositif selon l'une des revendications précédentes, caractérisé par un dispositif presseur (62) qui agit sur les clichés à utiliser (9) perpendiculairement à leur plan afin d'empêcher qu'ils basculent hors de la cassette correspondante (8).

11. Dispositif selon l'une des revendications précédentes, caractérisé en ce que la cassette (8) logeant les clichés à utiliser (9) comporte des entretoises qui sont disposées entre tous les clichés voisins (9).

12. Dispositif selon l'une des revendications précédentes, caractérisé en ce que les entretoises sont conformées en languettes de matière plastique.

13. Dispositif selon l'une des revendications précédentes, caractérisé en ce que les entretoises se fixent sur la cassette (8) par ajustement à cran d'arrêt.

14. Dispositif selon l'une des revendications précédentes, caractérisé en ce que les entretoises sont conformées en deux rangées de languettes individuelles, celles-ci étant disposées dans les parties des bords de la cassette, de manière qu'une languette se pose de part et d'autre entre tous les deux clichés.

15. Dispositif selon l'une des revendications précédentes, caractérisé en ce que les entretoises sont disposées de part et d'autre dans la zone de la rangée antérieur d'organes d'aspiration.

16. Dispositif selon l'une des revendications précédentes, caractérisé en ce que la cassette (8) comporte un signe distinctif en couleur qui est en rapport avec le groupe d'impression correspondant (2) et donc avec l'encre avec laquelle le groupe d'impression (2) effectue l'impression, donc avec la même couleur que celle du signe distinctif et de l'encre.
